# EUROPÄISCHE PATENTSCHRIFT

(11) **EP 0 624 525 B1**
(45) Veröffentlichungstag und Bekanntmachung des Hinweises auf die Patenterteilung: **29.12.1997**
(21) Anmeldenummer: 94107026.0
(22) Anmeldetag: 05.05.1994
(51) Int. Cl.: B65D 35/50, B65D 47/20

(54) **Selbstschliessender Verschluss**
Self-closing closure
Fermeture automatique

(30) Priorität: 11.05.1993 DE 4315697; 25.02.1994 DE 4406162
(43) Veröffentlichungstag der Anmeldung: 17.11.1994
(73) Patentinhaber: Linneweber, Wolfgang, D-33605 Bielefeld (DE)
(72) Erfinder: Linneweber, Wolfgang, D-33605 Bielefeld (DE)
(74) Vertreter: Schirmer, Siegfried, Dipl.-Ing.

(56) Entgegenhaltungen:
- DE-A- 1 586 926
- DE-A- 2 515 095
- US-A- 1 825 553
- US-A- 3 754 690

## Beschreibung

Die Erfindung betrifft einen selbstschließenden Verschluß für zur Aufnahme von pastösen oder viskosen Massen bestimmte Behältnisse, insbesondere Tuben, mit einem im Öffnungsbereich des Behältnisses elastisch bewegbar angeordneten Verschlußkörper, wobei durch einen über das Material im Behältnis auf den Verschlußkörper entgegen einer elastischen Kraft ausgeübten Druck eine Freigabe der Öffnung bewirkbar ist.

Verschlüsse der aufgezeigten Gattung sind bekannt. Im allgemeinen sind diese Verschlüsse zweiteilig ausgebildet, wodurch die Herstellung und/oder die Montage und/oder die Bedienung und/oder die Unterhaltung erschwert sind. Außerdem unterliegen diese Verschlüsse einem erhöhten Verschleiß (DE 25 15 095 A1).

So beschreibt die US 37 54 690 einen Verschluß für flexible Behältnisse, der aus einer am Hals des Behältnisses verrasteten Kappe und einem innerhalb der Kappe angeordneten federbelasteten Ventil besteht. Das Ventil ist aus einer im Bereich der Materialaustrittsöffnung vorgesehenen konischen Ventilplatte gebildet, die mittels einer U-förmigen Blattfeder in der Kappe federnd gehalten ist. Beim Ausüben eines Drucks auf die Außenseiten des Behältnisses wird das in diesem befindliche Material gegen die Unterseite der normalerweise geschlossenen Ventilplatte gedrückt, so daß diese entgegen der Federwirkung die Auslaßöffnung des Behältnisses freigibt.

Der Erfindung liegt die Aufgabe zugrunde, einen selbstschließenden Verschluß zu schaffen, der sich äußerst ökonomisch herstellen und montieren läßt und dabei als einstückiger Verschluß in Erscheinung tritt.

Diese Aufgabe wird ausgehend von dem oben dargestellten Stand der Technik erfindungsgemäß durch einen im Öffnungsbereich des Behältnisses angebrachten Quersteg mit längsseitig gelenkig an diesen angeschlossenem Verstärkungsteller, die gemeinsam von einem weichen elastischen Material umschlossen sind, gelöst.

Das weichere elastische Material ist im Zweikomponenten-Spritzverfahren angespritzt.

Durch die unterschiedlichen Eigenschaften der beiden Materialien wird erreicht, daß auf den Verstärkungsteller eine Federkraft einwirkt, die durch die Zugkraft des weicheren Materials bedingt ist. Diese Federkraft kann dadurch bestimmt bzw. beeinflußt werden, daß auf der Unterseite des Verstärkungstellers erfindungsgemäß eine Materialanhäufung angespritzt ist. Zweckmäßigerweise verläuft die Materialanhäufung seitlich im Mittelbereich des unterhalb des Verstärkungstellers angeordneten Querstegs. Zur Erzielung einer besseren Verbundwirkung der unterschiedlichen Materialien kann der Verstärkungsteller mit Durchbrechungen versehen sein, die zweckmäßigerweise in symmetrischer Anordnung seitlich des Querstegs verlaufen.

In Ausgestaltung der Erfindung weist der Verstärkungsteller mindestens eine am Umfang angeordnete Verankerungsrippe auf, die als Teilkreisring ausgebildet sein kann und die vorteilhafterweise direkt oder indirekt am Behältnis festlegbar ist. Das angespritzte weichere Material kann an der äußeren Begrenzung des Verstärkungstellers als Verschlußdichtung dienen.

Bei einer bevorzugten Ausführung des erfindungsgemäßen Verschlusses ist der Verstärkungsteller über ein Filmscharnier an den Quersteg angeschlossen. Der Verstärkungsteller kann direkt an eine Verschlußkappe des Behältnisses angespritzt sein. Es besteht jedoch auch die Möglichkeit, den Verstärkungsteller über einen zusätzlichen Dichtring anzuschließen, wobei durch die Ausbildung des Dichtrings vorteilhafterweise auf die Anordnung einer Verschlußkappe verzichtet werden kann.

Zum öffnen wird auf die Wandung des Behältnisses ein Außendruck aufgebracht, wodurch der äußere Bereich des Verstärkungstellers in der Gesamtheit oder nur im vorbestimmten Bereich nach oben geschwenkt und damit eine obere Öffnung freigegeben wird. Bei Nachlassen des Drucks wird der Verstärkungsteller infolge der aus dem angespritzten weicheren Material herleitbaren Federkraft und der damit verbundenen Elastizität automatisch wieder in die Ausgangslage zurückgeführt. Durch eine Querschnittsveränderung des angespritzten weichen Materials sowie die Auswahl des Materials kann die Federkraft und damit die Rückverformung beeinflußt werden.

Zweckmäßige Ausgestaltungen der Erfindung sind in den weiteren Unteransprüchen aufgezeigt. Ausführungsbeispiele der Erfindung sind in den Zeichnungen dargestellt und werden nachfolgend näher beschrieben. Es zeigen:
- Fig. 1: einen Vertikalschnitt nach Linie A - A der Figur 3 durch einen an einem Behälter angeordneten Verschluß,
- Fig. 2: einen Vertikalschnitt nach Linie B - B der Figur 3 durch einen an einem Behälter angeordneten Verschluß,
- Fig. 3: eine Draufsicht auf einen an einem Behälter angeordneten Verschluß,
- Fig. 4: wie Figur 1, jedoch mit umlaufend geöffnetem Verschluß,
- Fig. 5: wie Figur 1, jedoch mit nur teilweise geöffnetem Verschluß,
- Fig. 6: einen Vertikalschnitt durch einen Dichtring mit Verstärkungsteller in vergrößerter Darstellung,
- Fig. 7: eine Draufsicht auf einen Dichtring mit Verstärkungsteller in vergrößerter Darstellung,
- Fig. 8: einen Vertikalschnitt durch einen Verstärkungsteller mit angespritztem weicheren Material in vergrößerter Darstellung und
- Fig. 9: eine Draufsicht auf einen Verstärkungsteller mit angespritztem weicheren Material in vergrößerter Darstellung.

In den Figuren 1 und 2 ist als Behältnis teilweise eine Flasche dargestellt. Am Hals dieses Behältnisses 1 ist eine Verschlußkappe 2 mit zugeordnetem Dichtring 4 angeordnet. Dieser Dichtring 4 besitzt auf seiner Außenseite eine umlaufende Dichtlippe 6, vgl. Figur 6, die als auskragender Kreisring ausgebildet ist. Der Dichtring 4 ist über die Dichtlippe 6 an der Verschlußkappe 2 fest angeordnet.

Der Dichtring 4 ist mit einem Quersteg 3 versehen, der damit indirekt fest an der Verschlußkappe 2 bzw. dem Hals des Behältnisses 1 angeordnet ist. Dem Dichtring 4 ist ein Verstärkungsteller 5 zugeordnet, wobei zwischen dem Dichtring 4 und dem Verstärkungsteller 5 als Verbindungselement ein Filmscharnier 7 angeordnet ist. Damit ist eine leichte Beweglichkeit des Verstärkungstellers 5 gewährleistet. Der Quersteg 3 verläuft unterhalb des Mittelpunkts des Verstärkungstellers 5, der mit zwei seitlich des Querstegs 3 angeordneten Durchbrechungen 8 versehen ist.

Der Dichtring 4 mit seinem Quersteg 3 und der Verstärkungsteller 5 sind von einem weicheren angespritzten Material 10 umschlossen. Aus Figur 8 ist erkennbar, daß auf der Unterseite des Verstärkungstellers 5 seitlich des Querstegs 3 in dessen Mittelbereich eine Materialanhäufung 9 angespritzt ist. Der Übergang von der Materialanhäufung 9 zum übrigen angespritzten weicheren Material 10 weist eine bogenförmige Begrenzung auf. Die Materialanhäufung 9 verläuft in der Unteransicht gesehen gem. Figur 9 senkrecht zum Quersteg 3 und weist Rechteckform auf. Auf der äußeren Begrenzung des Verstärkungstellers 5 dient das angespritzte weichere Material 10 zugleich als Verschlußdichtung.

Der Verstärkungsteller 5 kann umlaufend oder auch nur teilweise durch einen Innendruck zur Bildung einer Öffnung angehoben werden. Die umlaufende Öffnung wird durch einen Kreisring gebildet, der zwischen der Innenseite des Dichtrings 4 und der äußeren Begrenzung des Verstärkungstellers 5 gebildet ist, vgl. Figur 4. Nach Figur 5 ist der Verstärkungsteller 5 nur teilweise angehoben, da auf einem vorbestimmten Umfangsbereich der Verstärkungsteller 5 in seiner Bewegung nach oben gehindert ist. Hierzu dient eine Verankerungsrippe, die am Dichtring 4 angespritzt und in eine Ausnehmung des Verstärkungstellers 5 eingeführt ist. Es besteht auch die Möglichkeit, den Verstärkungsteller 5 mit einer Verankerungsrippe 11 zu versehen und diese in eine Ausnehmung des Dichtrings 4 einzuführen.

Die stirnseitige Begrenzung des Verstärkungstellers 5 ist mit einem Deckel 12 versehen, der auf die Außenwandung des Dichtrings 4 aufklippbar ist.

### Aufstellung der Bezugszeichen:

- 1: Behältnis
- 2: Verschlußkappe
- 3: Quersteg
- 4: Dichtring
- 5: Verstärkungsteller
- 6: Dichtlippe
- 7: Filmscharnier
- 8: Durchbrechung
- 9: Materialanhäufung
- 10: angespritztes weicheres Material
- 11: Verankerungsrippe
- 12: Deckel

## Patentansprüche

1. Selbstschließender Verschluß für zur Aufnahme von pastösen oder viskosen Massen bestimmte Behältnisse, insbesondere Tuben, mit einem im Öffnungsbereich des Behältnisses (1) elastisch bewegbar angeordneten Verschlußkörper, wobei durch einen über das Material im Behältnis auf den Verschlußkörper entgegen einer elastischen Kraft ausgeübten Druck eine Freigabe der Öffnung bewirkbar ist, gekennzeichnet durch einen im Öffnungsbereich des Behältnisses (1) angebrachten Quersteg (3) mit längsseitig gelenkig an diesen angeschlossenem Verstärkungsteller (5), die gemeinsam von einem weicheren, elastischen Material umschlossen sind.

2. Verschluß nach Anspruch 1, dadurch gekennzeichnet, daß das weichere Material (10) im Zweikomponentenspritzverfahren auf den Verstärkungsteller (5) angespritzt ist.

3. Verschluß nach Anspruch 1 oder 2, dadurch gekennzeichnet, daß der Quersteg (3) unterhalb des Verstärkungstellers (5) verläuft.

4. Verschluß nach einem der Ansprüche 1 bis 3, dadurch gekennzeichnet, daß der Verstärkungsteller (5) mindestens zwei Durchbrechungen (8) aufweist, die seitlich des Querstegs (3) angeordnet sind.

5. Verschluß nach einem der Ansprüche 1 bis 4, dadurch gekennzeichnet, daß auf der Unterseite des Verstärkungstellers (5) eine Materialanhäufung (9) angespritzt ist.

6. Verschluß nach Anspruch 5, dadurch gekennzeichnet, daß der Übergang von der Materialanhäufung (9) zum übrigen angespritzten weicheren Material (10) eine bogenförmige Begrenzung aufweist.

7. Verschluß nach Anspruch 5 oder 6, dadurch gekennzeichnet, daß die Materialanhäufung (9) in der Unteransicht gesehen senkrecht zum Quersteg (3) verläuft und Rechteckform aufweist.

8. Verschluß nach einem der Ansprüche 1 bis 7, dadurch gekennzeichnet, daß der Verstärkungsteller (5) mindestens eine am Umfang angeordnete Verankerungsrippe (11) aufweist.

9. Verschluß nach Anspruch 8, dadurch gekennzeichnet, daß die Verankerungsrippe (11) als Teilkreisring ausgebildet ist.

10. Verschluß nach einem der Ansprüche 1 bis 9, dadurch gekennzeichnet, daß das angespritzte weichere Material (10) an der äußeren Begrenzung des Verstärkungstellers (5) als Verschlußdichtung ausgebildet ist.

11. Verschluß nach einem der Ansprüche 1 bis 10, dadurch gekennzeichnet, daß der Verstärkungsteller (5) über ein Filmscharnier (7) am Quersteg (3) angeschlossen ist.

12. Verschluß nach einem der Ansprüche 1 bis 11, dadurch gekennzeichnet, daß der Verstärkungsteller (5) direkt an eine Verschlußkappe (2) des Behältnisses (1) angespritzt ist.

13. Verschluß nach einem der Ansprüche 1 bis 12, dadurch gekennzeichnet, daß der Verstärkungsteller (5) in einem Dichtring (4) gelagert ist.

14. Verschluß nach Anspruch 13, dadurch gekennzeichnet, daß der Dichtring (4) auf seiner Außenseite mit einer umlaufenden Dichtlippe (6) versehen ist.

15. Verschluß nach Anspruch 14, dadurch gekennzeichnet, daß der Dichtring (4) über seine Dichtlippe (6) am Hals des Behältnisses (1) oder an einer Verschlußkappe (2) fest angeordnet ist.

16. Verschluß nach Anspruch 15, dadurch gekennzeichnet, daß der Dichtring (4) und die Verschlußkappe (2) einstückig hergestellt sind.

17. Verschluß nach einem der Ansprüche 13 bis 16, dadurch gekennzeichnet, daß auf einem Teil der Innenseite des Dichtrings (4) eine Verankerungsrippe angespritzt ist, der eine entsprechende Ausnehmung im Verstärkungsteller (5) zugeordnet ist.

18. Verschluß nach Anspruch 17, dadurch gekennzeichnet, daß die Verankerungsrippe des Dichtrings (4) als Teilkreisring ausgebildet ist.

## Claims

1. Self-closing closure for containers intended for the reception of pasty or viscous masses, especially tubes, with a closure body arranged in the opening region of the container (1) to be resiliently movable, wherein a freeing of the opening can be produced by a pressure exerted by way of the material in the container on the closure body against a resilient elastic force, characterised by a transverse web (3), which is mounted in the opening region of the container (1), with a reinforcing plate (5) connected to the web pivotably at the longitudinal side, which are enclosed in common by a softer, elastic material.

2. Closure according to claim 1, characterised thereby that the softer material (10) is injection-moulded on the reinforcing plate (5) in the two-component injection moulding process.

3. Closure according to claim 1 or 2, characterised thereby that the transverse web (3) extends under the reinforcing plate (5).

4. Closure according to one of claims 1 to 3, characterised thereby that the reinforcing plate (5) has at least two passage openings (8), which are arranged laterally of the transverse web (3).

5. Closure according to one of claims 1 to 4, characterised thereby that a material accumulation (9) is injection-moulded on the underside of the reinforcing plate (5).

6. Closure according to claim 5, characterised thereby that the transition from the material accumulation (9) to the remaining injection-moulded softer material (10) has a curved boundary.

7. Closure according to claim 5 or 6, characterised thereby that the material accumulation (9) seen in the underneath view extends perpendicularly to the transverse web (3) and has a rectangular shape.

8. Closure according to one of claims 1 to 7, characterised thereby that the reinforcing plate (5) has at least one retaining rib (11) arranged at the circumference.

9. Closure according to claim 8, characterised thereby that the retaining rib (11) is formed as a part-circular ring.

10. Closure according to one of claims 1 to 9, characterised thereby that the injection-moulded softer material (10) is formed at the outer boundary of the reinforcing plate (5) as a closure seal.

11. Closure according to one of claims 1 to 10, characterised thereby that the reinforcing plate (5) is connected to the transverse web (3) by way of a film hinge (7).

12. Closure according to one of claims 1 to 11, characterised thereby that the reinforcing plate (5) is directly injection moulded at a closure cap (2) of the container (1).

13. Closure according to one of claims 1 to 12, characterised thereby that the reinforcing plate (5) is mounted in a sealing ring (4).

14. Closure according to claim 13, characterised thereby that the sealing ring (4) is provided on its outer side with an encircling sealing lip (6).

15. Closure according to claim 14, characterised thereby that the sealing ring (4) is fixedly arranged by way of its sealing lip (6) at the neck of the container (1) or at a closure cap (2).

16. Closure according to claim 15, characterised thereby that the sealing ring (4) and the closure cap (2) are produced integrally.

17. Closure according to one of claims 13 to 16, characterised thereby that a retaining rib, which is associated with a corresponding recess in the reinforcing plate (5), is injection-moulded on a part of the inner side of the sealing ring (4).

18. Closure according to claim 17, characterised thereby that the retaining rib of the sealing ring (4) is formed as a part-circular ring.

## Revendications

1. Fermeture auto-obturante pour des récipients conçus pour recevoir des masses pâteuses ou visqueuses, en particulier des tubes, comportant près de l'ouverture du récipient (1) un obturateur mobile élastiquement qui sous l'effet d'une pression exercée sur lui par l'intermédiaire de la matière contenue dans le récipient peut libérer l'ouverture contre l'action d'une force élastique,
caractérisée en ce que
dans la zone de l'ouverture du récipient (1) est montée une barrette transversale (3) à laquelle est raccordé par une articulation située sur le grand côté, un disque de renforcement (5), ces deux éléments étant enfermés ensemble dans un matériau assez mou et élastique.

2. Fermeture selon la revendication 1,
caractérisée en ce que
le matériau assez mou (10) est réalisé par injection effectuée sur le disque de renforcement (5), selon le procédé à deux composants.

3. Fermeture selon la revendication 1 ou 2,
caractérisée en ce que
la barrette transversale (3) est située sous le disque de renforcement (5).

4. Fermeture selon l'une des revendications 1 à 3,
caractérisée en ce que
le disque de renforcement (5) comporte au moins deux ouvertures (8), situées latéralement à la barrette transversale (3).

5. Fermeture selon l'une des revendications 1 à 4,
caractérisée en ce que
sur la face inférieure du disque (5) est déposée, par injection, une masse de matière (9).

6. Fermeture selon la revendication 5,
caractérisée en ce que
le passage de la masse de matière (9) comporte une limitation en forme de coude par rapport au reste du matériau assez mou (10) injecté.

7. Fermeture selon les revendications 5 ou 6,
caractérisée en ce que
la masse de matière (9), vue par dessous, est perpendiculaire à la barrette transversale (3) et de forme rectangulaire.

8. Fermeture selon l'une des revendications 1 à 7,
caractérisée en ce que
le disque de renforcement (5) présente au moins une nervure d'ancrage (11) sur sa périphérie.

9. Fermeture selon la revendication 8,
caractérisée en ce que
la nervure (11) est une partie d'anneau circulaire.

10. Fermeture selon l'une des revendications 1 à 9,
caractérisée en ce que
le matériau assez mou injecté (10) joue le rôle de joint d'obturation le long de la limite externe du disque de renforcement (5).

11. Fermeture selon l'une des revendications 1 à 10,
caractérisée en ce que
le disque de renforcement (5) est raccordé à la barrette transversale (3) par une charnière pelliculaire (7).

12. Fermeture selon l'une des revendications 1 à 11,
caractérisée en ce que
le disque de renforcement (5) est injecté directement sur un capot de fermeture (2) du récipient (1).

13. Fermeture selon l'une des revendications 1 à 12,
caractérisée en ce que
le disque de renforcement (5) est monté dans une bague d'étanchéité (4).

14. Fermeture selon l'une des revendications 1 à 12,
caractérisée en ce que
la bague d'étanchéité (4) porte sur sa face externe une lèvre d'étanchéité périphérique (6).

15. Fermeture selon la revendication 14,
caractérisée en ce que
la bague d'étanchéité (4) est fixée par l'intermédiaire de sa lèvre d'étanchéité (6) au col de récipient (1) ou à un capot de fermeture (2).

16. Fermeture selon la revendication 15,
caractérisée en ce que
la bague d'étanchéité (4) et le capot de fermeture (2) sont fabriqués d'une même pièce.

17. Fermeture selon l'une des revendications 13 à 16,
caractérisée en ce que
sur une partie de la face interne de la bague d'étanchéité (4) est injectée une nervure d'ancrage à laquelle est associé un évidement correspondant dans le disque de renforcement (5).

18. Fermeture selon la revendication 17,
caractérisée en ce que
la nervure d'ancrage de la bague d'étanchéité (4) est une partie d'anneau circulaire.
